# EUROPÄISCHE PATENTANMELDUNG

(11) **EP 4 715 155 A1**
(43) Veröffentlichungstag der Anmeldung: **25.03.2026**
(21) Anmeldenummer: 24201578.2
(22) Anmeldetag: 20.09.2024
(51) Int. Cl.: E06B 1/70

(54) **UNTERFENSTERBANKABSCHNITT MIT AUFNAHMEELEMENT MIT ABZUGSKANTE ZUR AUFNAHME EINER FENSTERBANK**

(71) Anmelder: DAW SE, 64372 Ober-Ramstadt (DE)
(72) Erfinder: Schmucker, Sebastian, Brensbach (DE)
(74) Vertreter: Michalski Hüttermann & Partner Patentanwälte mbB

(57) **Zusammenfassung**

Die vorliegende Erfindung betrifft einen Unterfensterbankabschnitt für eine Gebäudeöffnung, der ein Aufnahmeelement mit eine Abzugskante aufweist, welche dazu ausgelegt und eingerichtet ist, einen Anschlag für einen im Bereich der linken oder rechten Randfläche der Fensteranschlussöffnung aufzubringenden Ober- und/oder Unterputz auszubilden. Außerdem betrifft die Erfindung ein Kit-of-Parts mit einem Aufnahmeelement. Ferner betrifft die Erfindung eine Aufnahmeelement für ein Fensterbankelement, eine Fensterbank sowie ein Wärmedämmverbundsystem enthaltend wenigstens ein Aufnahmeelement für ein Fensterbankelement. Weiterhin betrifft die Erfindung die Verwendung eines Unterfensterbankabschnitts zur Abdichtung einer Fensteranschlussöffnung.

## Beschreibung

Die vorliegende Erfindung betrifft einen Unterfensterbankabschnitt für eine Gebäudeöffnung, der ein Aufnahmeelement mit einer Abzugskante aufweist, welche dazu ausgelegt und eingerichtet ist, einen Anschlag für einen im Bereich der linken oder rechten Randfläche der Fensteranschlussöffnung aufzubringenden Ober- und/oder Unterputz auszubilden. Außerdem betrifft die Erfindung ein Kit-of-Parts mit einem Aufnahmeelement. Ferner betrifft die Erfindung eine Aufnahmeelement für ein Fensterbankelement, eine Fensterbank sowie ein Wärmedämmverbundsystem enthaltend wenigstens ein Aufnahmeelement für ein Fensterbankelement. Weiterhin betrifft die Erfindung die Verwendung eines Unterfensterbankabschnitts zur Abdichtung einer Fensteranschlussöffnung.

Fensteranschlussöffnungen sind konstruktionstechnisch von jeher problematisch sowohl im Hinblick auf den Eintritt von Feuchtigkeit wie auch als potentielle Wärmebrücken. An den fachgerechten Einbau von Laibungen sowie von Zargen und Stürzen werden daher stets besonders hohe handwerkliche Anforderungen gestellt. Auch hat es demgemäß nicht an Versuchen gefehlt, zu ausgeprägt feuchtigkeitsdichten und wärmegedämmten Konstruktionen zu gelangen, gerade auch als Bestandteil von Wärmedämmverbundsystemen (WDVS). Als besonders kritische Stelle hat sich das sogenannte Gewerkeloch herausgestellt. Wasserschäden an Gebäudefassaden sind häufig im Bereich von Fensteröffnungen zu beobachten. Dies hängt unter anderem damit zusammen, dass es gegenwärtig keine zufriedenstellenden Anschlüsse zwischen Fenster und Fensterbank gibt. Regen- und Kondensatswasser finden im Bereich von Fensteranschlüssen, und dort insbesondere im Bereich des Gewerkelochs angrenzend zu Fenster- beziehungsweise Sohlbänken die Möglichkeit, über Fugen oder Auflage- beziehungsweise Sammelflächen in Wandbildner, beispielsweise das Mauerwerk oder Putzschichten, einzudringen. Hiermit gehen neben einer optischen Beeinträchtigung auch eine Schädigung der Bausubstanz sowie eine Verringerung der Dämmeigenschaften einher.

Wasserschäden im Bereich von Fensteröffnungen können auch dadurch verursacht werden, dass Feuchtigkeit, beispielsweise bei Schlagregen, über den Zwischenraum zwischen der Fensterscheibe und Dichtung in das Fensterrahmenprofil gelangt. Durch wasserführende Öffnungen im Fensterrahmenprofil kann das Wasser ins Gewerkeloch gelangen und so in das Mauerwerk oder die Gebäudefassade eindringen, wo es Wasserschäden anrichten kann.

Das Gewerkeloch im Sinne der vorliegenden Offenbarung bezeichnet den Bereich zwischen den Rändern der Fensteranschlussöffnung und einem Fensterrahmen, insbesondere eine Anschlussaussparung im Eckbereich zwischen Fenster und den Rändern der Fensteranschlussöffnung, d.h. einem Wandbildner, vorzugsweise einem Wandbildner in Form einer Gebäudewand, insbesondere im Bereich der unteren Ecken des Fensters. Vorzugsweise liegt das Gewerkeloch dort vor, wo Fensterrahmen, Wandbildner, Laibung und Fensterbank aufeinandertreffen, wenn diese gattungsgemäß verbaut werden. Das Gewerkeloch ist im Sinne einer besonders bevorzugten Definition eine offene Schnittstelle mit der Anschlussaussparung im Eckbereich zwischen einem Fenster und einer äußeren Fensterbank, gegebenenfalls auch einer Sonnenschutzführungsschiene und der äußeren Laibung bzw. dem Wandbildner. Ein Wandbildner im Sinne der vorliegenden Offenbarung umfasst vorzugsweise eine Fassade und/oder Gebäudewand, insbesondere eine verputzte Fassade, oder stellt ein solche dar.

EP 3 211 168 B1 betrifft ein Sohlbankaufnahmesystem. Eine Sohlbankführung wird im Übergangsbereich von der Randfläche zur Unterseite Fensteraufnahmeöffnung angeordnet. Eine Dichtlage, die sogenannte "zweite wasserdichte Lage", erstreckt sich vollflächig über die gesamte Unterseite der Fensteraufnahmeöffnung und entlang der Randfläche bis oberhalb der Sohlbankführung. So soll vermieden werden, dass Wasser in die Bausubstanz eindringt. Eine weitere Dichtlage soll anschließend an die erste entlang deren rückwärtigem Rand angeordnet werden, beispielsweise in Form einer Folie. Die Sohlbankführung hat regelmäßig die Form eines auf dem Kopf stehenden Buchstaben "L" mit einem vertikalen Schenkel, dessen unteres Ende auf der Dichtlage auf Stoß aufsteht und dessen Außenseite auf Stoß an der Randfläche anliegt. Die Oberseite des waagrechten Schenkels hat im Allgemeinen eine zur Vorderseite hin abwärts geneigte Ablauffläche. Auf die Oberseite der Sohlbankführung werden im Bereich der Laibung Teile des Wärmedämmungsverbundsystems aufgesetzt. Die gebäudeaußenseitige Stirnseite der Sohlbankführung wird verputzt.

EP 2 816 186 A1 beschreibt ein Dämmelement zur Anordnung zwischen einem Fensterrahmen und einem Mauerwerk, mit dem eine Abdichtung des Gewerkelochs bewirkt werden soll. Ein Dämmprofil bildet mit dem im Bereich der beiden Stirnseiten außenseitig befestigten Gewerkelochprofilen eine Art Wanne, die für einen sauberen Abtransport von Feuchtigkeit sorgen soll. Das Dämmprofil bildet sogleich ein Auflager für das untere Fensterrahmenprofil. Im Bereich der äußeren Fensterbankauflage ist ein Gefälle nach außen zur Mauerwerksaußenseite hin vorgesehen. Dadurch soll ein sauberes Ablaufen von Wasser gewährleistet werden. Zum Ausgleich des Gefälles können Gewerkelochkeile vorgesehen sein. Eine Laibungsisolierung kann den Gewerkelochkeilen aufgesetzt und daran befestigt werden. Ein Eindringen von Feuchtigkeit in das Mauerwerk unter dem Dämmprofil soll vermieden werden, indem dem Dämmprofil ein Putzgewebeband zugeordnet wird.

EP 4 155 499 A1 offenbart einen Unterfensterbankabschnitt für eine Gebäudeöffnung, der ein Ableitprofil umfasst, sowie ein Kit-of-Parts mit einem Ableitprofil, wobei das Ableitprofil einen Vertikalquerschnitt aufweist, der sich im Verlauf des Ableitprofils von einem gebäudeaußenseitigen Ende in Längsrichtung zu einem gebäudeinnenseitigen Ende in der Querrichtung (Q), insbesondere stetig und/oder kontinuierlich, verjüngt.

Erfahrungsgemäß liegt ein neuralgischer Punkt in der fachgerechten, sicher abdichtenden Montage. In vielen Fällen ist eine undichte Montage der Dichtlage für Wasserschäden ursächlich. Selbst bei sachgerechter Montage wird unter Umständen Staunässe entlang Sohlbankführungen, Dämmprofile, Gefällekeile und ähnlichen Körpern von der Gebäudeseite aus gegen die Putzschicht geführt und kann zu Wasserschäden führen. Insbesondere bei WDVS besteht darüber hinaus das Problem, dass ein nachträglicher Austausch einer Fensterbank zu einer Beschädigung des WDVS führen kann, wodurch Feuchtigkeit in das Bauwerk bzw. das WDVS eindringen und zu Beschädigungen führen kann. Insbesondere bei Fertigbauweisen kann es darüber hinaus vorteilhaft sein, wenn Fensterbänke zu einem späteren Zeitpunkt in Gebäudeöffnungen eingebaut werden als das WDVS. So kann es vorgesehen sein, dass ein WDVS bereits am Herstellungsort des eine Gebäudeöffnung aufweisenden Fertigbauelementes mit diesem Verbaut wird, wohingegen eine Fensterbank erst am finalen Ausstellungsort des Gebäudes verbaut wird.

Eine Aufgabe der Erfindung besteht darin, die Probleme des Stands der Technik zu überwinden. Insbesondere kann eine Aufgabe der Erfindung darin gesehen werden, Komponenten und Verfahren bereitzustellen, Gebäudeöffnungen für Fenster oder Türen in einer Weise zuverlässig einfach verschließen zu können, sodass Feuchtedurchtritt dauerhaft und wirksam verhindert werden kann bei gleichzeitiger Möglichkeit der Nachrüstung bzw. des Austausches einer Fensterbank. Eine andere Aufgabe der Erfindung kann insbesondere darin liegen, einen zügigen und zuverlässigen Einbau insbesondere Fensterbänken in Gebäudeöffnungen zu ermöglichen, ohne auf Spezialwerkzeuge und besonders qualifiziertes Fachpersonal angewiesen zu sein.

Demnach ist gemäß einem ersten Aspekt der Erfindung ein Unterfensterbankabschnitt zum Positionieren auf der Unterseite (Sohlbank) einer Fensteranschlussöffnung vorgesehen. Die Unterseite der Fensteranschlussöffnung erstreckt sich in einer Querrichtung zwischen einer rechten Randfläche der Fensteranschlussöffnung und einer linken Randfläche der Fensteranschlussöffnung. Die rechte und linke Randfläche der Fensteranschlussöffnung kann gebildet werden durch eine Wand eines Gebäudes, welches eine Fensterlaibung realisiert, oder durch wetterseitig darüber montierte Wärmedämmeverbundsystemkomponenten. Unter Wand kann Sinne der vorliegenden Offenbarung einerseits allgemein jedes herkömmliche Mauerwerk verstanden werden, also beispielsweise Mauern aus Ziegel, Beton, Holz, Holzverbund oder dergleichen. Die Fensteranschlussöffnung erstreckt sich in einer Längsrichtung von einer Gebäudeaußenseite zu einer Gebäudeinnenseite. Die Gebäudeaußenseite, die auch als Wetterseite bezeichnet werden kann, ist im Allgemeinen Umweltbedingungen ausgesetzt, wobei im Hinblick auf die vorliegende Offenbarung insbesondere Niederschlag, beispielsweise in Form von Regen, insbesondere Starkregen, als relevant angesehen werden kann. Die Gebäudeinnenseite begrenzt im Allgemeinen einen Gebäudeinnenraum, beispielsweise einen Flur, ein Treppenhaus, einen Wohnraum, einen Arbeitsraum, einen Werkraum, eine Ladenfläche oder dergleichen.

Der Unterfensterbankabschnitt gemäß dem ersten Aspekt der Erfindung umfasst ein flächiges Unterfensterbankprofil, das dazu ausgelegt und eingerichtet ist, die Unterseite in Querrichtung und Längsrichtung zumindest abschnittsweise zu überdecken. Insbesondere weist der Unterfensterbankabschnitt in Querrichtung eine Mindestbreite von wenigstens 0,3 cm, wenigstens 0,5 cm wenigstens 1 cm, wenigstens 2 cm oder wenigstens 5 cm auf. Vorzugsweise hat das Unterfensterbankprofil in der Querrichtung eine Breite im Bereich 5 cm bis 25 cm. Die Tiefe des Unterfensterbankprofils in Längsrichtung liegt insbesondere im Bereich von 4 cm bis 50 cm, vorzugsweise im Bereich 4 cm bis 40 cm.

Der Unterfensterbankabschnitt gemäß dem ersten Aspekt der Erfindung umfasst ferner ein Aufnahmeelement, welches dazu ausgelegt und eingerichtet ist, eine Fensterbank aufzunehmen. Dabei ist das Aufnahmeelement jeweils im Bereich der linken und rechten Randfläche der Fensteranschlussöffnung vorgesehen. Das Aufnahmeelement weist eine Abzugskante auf, welche dazu ausgelegt und eingerichtet ist, einen Anschlag für einen im Bereich der linken oder rechten Randfläche der Fensteranschlussöffnung aufzubringenden Ober- und/oder Unterputz auszubilden. Im Falle eines WDVS, wie es beispielsweise durch eine Fertiglaibung vorgesehen sein kann, kann ein entsprechender Putz als Oberputz auf das WDVS aufgebracht werden. Durch das Vorsehen einer entsprechenden Anzugskante wird ein sauberer Übergang zwischen Aufnahmeelement bzw. Unterfensterbankabschnitt und Laibung ermöglicht. Darüber hinaus wird es vorteilhafterweise ermöglicht, eine Fensterbank ohne Beschädigung der Putzschicht nachzurüsten und/oder im Wesentlichen zerstörungsfrei rückzubauen.

Gemäß einer Ausgestaltung der Erfindung kann es vorgesehen sein, dass das Aufnahmeelement einen der Gebäudeinnenseite zugewandten ersten Seitenwandabschnitt und einen der Gebäudeaußenseite zugewandten zweiten Seitenwandabschnitt aufweist. Dabei kann es insbesondere vorgesehen sein, dass der zweite Seitenwandabschnitt in Längsrichtung (L) im Wesentlichen parallel zur angrenzenden Randfläche des Gewerkelochs verläuft und der erste Seitenwandabschnitt gegenüber dem zweiten Seitenwandabschnitt in Richtung der angrenzenden Randfläche des Gewerkelochs inkliniert ist. Hierdurch wird es insbesondere erleichtert, eine wetterseitig am Unterfensterbankabschnitt angeordnete Dichtlage, insbesondere Dichtfolie oder wasserdichte Beschichtung vorzusehen, die dazu ausgelegt und eingerichtet ist, mindestens eine Stoßkante an dem Unterfensterbankabschnitt unterbrechungsfrei, insbesondere nahtfrei, zu überbrücken, insbesondere eine Stoßkante zwischen dem Seitenwandabschnitt und der Randfläche.

Gemäß einer weiteren Ausgestaltung der Erfindung kann es vorgesehen sein, dass die Abzugskante in Längsrichtung (L) über die Gesamttiefe des Aufnahmeelementes zwischen Gebäudeinnenseite und Gebäudeaußenseite im Wesentlichen parallel zu der angrenzenden Randfläche des Gewerkelochs verläuft. Hierdurch wird es insbesondere in Kombination mit dem inklinierenden zweiten Seitenwandabschnitt erleichtert, eine wetterseitig am Unterfensterbankabschnitt angeordnete Dichtlage, insbesondere Dichtfolie oder wasserdichte Beschichtung vorzusehen, die dazu ausgelegt und eingerichtet ist, mindestens eine Stoßkante an dem Unterfensterbankabschnitt unterbrechungsfrei, insbesondere nahtfrei, zu überbrücken, insbesondere eine Stoßkante zwischen dem Seitenwandabschnitt und der Randfläche.

Gemäß einer Ausgestaltung der Erfindung kann es vorgesehen sein, dass zwischen den Seitenwandabschnitten des Aufnahmeelementes und der angrenzenden Randfläche des Gerwerkelochs ein Ableitprofil, vorzugsweise kontaktschlüssig, angeordnet ist. Insbesondere kann es vorgesehen sein, dass das Ableitprofil ein keilförmiges Ableitprofil ist. Vorzugsweise kann das Ableitprofil in dem Gewerkeloch angeordnet oder anordenbar sein. Das Ableitprofil ist stirnseitig links oder rechts an dem Unterfensterbankprofil angeordnet. Das Ableitprofil kann insbesondere eine maximale Breite in Querrichtung, insbesondere am gebäudeaußenseitigen Ende des Ableitprofils, von wenigstens 3 mm, insbesondere wenigstens 5 mm oder wenigstens 8 mm, und/oder nicht mehr als 200 mm, bevorzugt nicht mehr als 100 mm, insbesondere nicht mehr als 50 mm, aufweisen. Vorzugsweise beträgt die maximale Höhe eines Ableitprofils, insbesondere am gebäudeaußenseitigen Ende, wenigstens 20 mm, insbesondere wenigstens 25 mm, und/oder nicht mehr als 200 mm, bevorzugt nicht mehr als 100 mm, insbesondere nicht mehr als 50 mm. Es kann bevorzugt sein, dass die maximale Höhe des Ableitprofils im Bereich 20 mm bis 35 mm liegt. Vorzugsweise kann die maximale Höhe des Ableitprofils korrespondierend zu der Höhe einer Fensterbank in der Fensteranschlussöffnung gewählt sein. Die Fensterbank kann in einer besonderen Ausgestaltung mit einem Bordprofil ausgestattet sein, wobei die Höhe des Bordprofils der seitlichen Höhe der Fensterbank entspricht. Mit der Stirnseite des Unterfensterbankprofils kann der Bereich des Unterfensterbankprofils bezeichnet sein, der dazu vorgesehen ist, in dem Übergangsbereich zwischen der Unterseite und der Randfläche der Fensteranschlussöffnung, insbesondere auf Stoß gegen die Randfläche, angeordnet oder anordenbar zu sein. Von dem flächigen Unterfensterbankprofil erstreckt sich das Ableitprofil in Vertikalrichtung nach oben. Das Ableitprofil bildet einen vertikalen Schenkel und das Unterfensterbankprofil einen horizontalen Schenkel des Unterfensterbankabschnitts. Insbesondere sind das Ableitprofil und das Unterfensterbankprofil integral gefertigt und bilden einstückig den Unterfensterbankabschnitt.

Gemäß einer Ausgestaltung der Erfindung kann vorgesehen sein, dass das Ableitprofil einen Vertikalquerschnitt aufweist, der sich im Verlauf des Ableitprofils von einem gebäudeaußenseitigen Ende des Ableitprofils in Längsrichtung zu einem gebäudeinnenseitigen Ende des Ableitprofils in der Querrichtung, insbesondere stetig und/oder kontinuierlich, verjüngt. In Bezug auf die Längsrichtung kann das Ableitprofil am gebäudeinnenseitigen Ende eine Spitze aufweisen, die insbesondere einen spitzen Winkel aufspannt. Insbesondere weist das Ableitprofil in der Längsrichtung eine Verjüngung auf, die sich zumindest abschnittsweise beginnend bei dem gebäudeinnenseitigen Ende, vorzugsweise der Spitze, des Ableitprofils erstreckt. Es ist denkbar, dass das Ableitprofil wenigstens einen bezüglich der Längsrichtung verjüngungsfreien Abschnitt umfasst. Das Ableitprofil kann bezüglich der Längsrichtung mehrere, insbesondere unmittelbar aneinander anschließende oder durch einen verjüngungsfreien Abschnitt voneinander beanstandete, sich bezüglich der Längsrichtung verjüngende Keilabschnitte aufweisen. Vorzugsweise erstreckt sich eine sich kontinuierlich verjüngende Keilform entlang der gesamten Längserstreckung des Ableitprofils von dessen gebäudeaußenseitigen Ende bis zu dessen gebäudeinnenseitigen Ende.

Ein Unterfensterbankabschnitt gemäß der Erfindung ermöglicht eine besonders einfache abdichtende Montage eines Fensters in einer Fensteranschlussöffnung. Das Ableitprofil des Unterfensterbankabschnitts verhindert wirksam das Anfallen von Staunässe im Übergangsbereich zwischen Randfläche und Unterseite einer Fensteranschlussöffnung. Im Übergangsbereich zwischen der Randfläche und der Unterseite der Fensteranschlussöffnung anfallendes Wasser, das beispielsweise infolge von Starkregen aus dem Fensterrahmenprofil austreten kann, wird durch die Verjüngung des Ableitprofils von dem Fenster und der Randfläche weggeführt, sodass keine Staunässe mehr gebäudeseitig an einer Putzschicht anfällt, während das Aufnahmeelement die Aufnahme und/oder den Rückbau einer Fensterbank ohne Beschädigung der Dichtflächen bzw. ohne Beeinträchtigung der Versiegelung gegen eintretende Feuchtigkeit ermöglicht.

Gemäß einer weiteren Ausgestaltung der Erfindung kann das Ableitprofil seine in Querrichtung schmalste Stelle am gebäudeinnenseitigen Ende aufweisen. Insbesondere kann der Vertikalquerschnitt dreiecksförmig sein. Vorzugsweise liegt ein, insbesondere absolutes, Maximum der Querschnittsfläche bezüglich der Quer- und Vertikalrichtung am gebäudeaußenseitigen Ende oder Fuß des Ableitprofils vor. Bezüglich der Quer- und Längsrichtung weist das Ableitprofil vorzugsweise eine dreieckige Grundfläche auf, insbesondere eine Grundfläche in Form eines spitzwinkligen und/oder rechtwinkligen Dreiecks, wobei insbesondere die dreieckige Grundfläche am gebäudeinnenseitigen Ende spitzwinklig ist und/oder einen rechten Winkel zwischen der Keilaußenseite und der Fußseite aufweist. Vorzugsweise liegt ein, insbesondere absolutes, Minimum der Querschnittsfläche bezüglich der Quer- und Vertikalrichtung am gebäudeinnenseitigen Ende vor. Vorzugsweise hat die Querschnittsfläche bezüglich der Quer- und Vertikalrichtung eine gleichbleibende Grundform und/oder eine rechteckige Form oder eine Trapezform mit paralleler vertikaler Keilinnenseiten und Keilaußenseite und horizontaler Keilunterseite. Durch eine derartige Formgestaltung des Ableitprofils kann sichergestellt werden, dass Wasser aus der gesamten Querbreite der Fensteranschlussöffnung über das Ableitprofil fort von der Randfläche geführt werden kann. Insbesondere kann eine derartige Formgestaltung eine einfache Abdichtung insbesondere im Bereich des Gewerkelochs gewährleisten, beispielsweise durch eine Dichtlage, welche über das Ableitprofil sowie die dazu benachbarte Randfläche, einen dazu benachbarten Teil des Unterfensterbankprofils, das Fenster und/oder ein Auflager für das Fenster, insbesondere einlagig, gelegt ist.

Bei einer Ausführungsform eines Unterfensterbankabschnitts gemäß der vorliegenden Erfindung weist das Ableitprofil eine auf die Randfläche zu richtende oder gerichtete, insbesondere plane, Keilaußenseite auf, wobei die Keilaußenseite sich geradlinig korrespondierend, insbesondere parallel, zu der Längsrichtung erstreckt und/oder dazu ausgelegt und eingerichtet ist, in einen flächigen Berührkontakt (auf Stoß) mit der Randfläche der Fensteranschlussöffnung bringbar oder gebracht zu sein. Vorzugsweise hat das Unterfensterbankprofil eine die Randfläche zu richtende oder gerichtete, insbesondere plane, Stirnseite, wobei die Stirnseite sich geradlinig korrespondierend, insbesondere parallel, zu der Längsrichtung erstreckt und/oder dazu ausgelegt und eingerichtet ist, in einen flächigen Berührkontakt (auf Stoß) mit der Randfläche der Fensteranschlussöffnung bringbar oder gebracht zu sein. Es kann bevorzugt sein, dass die Stirnseite des Unterfensterbankprofil und die Keilaußenseite des Ableitprofils planparallel und/oder fluchtend zueinander angeordnet sind. Es kann bevorzugt sein, dass der Unterfensterbankabschnitt in Vertikal- und Längsrichtung über den gesamten Bereich des Ableitprofils und des Unterfensterbankprofils eine Stirn- und Keilaußenseite hat, die sich geradlinig korrespondierend, insbesondere parallel, zu der Längsrichtung erstreckt und/oder dazu ausgelegt und eingerichtet ist, in einen flächigen Berührkontakt mit der Randfläche der Fensteranschlussöffnung bringbar oder gebracht sein. Die Unterseite des Unterfensterbankprofils ist vorzugsweise dazu ausgelegt und eingerichtet, in einen flächigen Berührkontakt mit der Unterseite des Gewerkelochs bzw. der Fensteranschlussöffnung bringbar oder gebracht zu sein. Insbesondere kann das Ableitprofil derart in dem Eckbereich zwischen Randfläche und Unterfensterbankprofil angeordnet oder anordenbar sein, dass eine obere Stoßkante zwischen der Keiloberseite und der Randfläche und/oder eine untere Stoßkante zwischen der Keilinnenseite und einer Unterfensterbankprofil-Oberseite gebildet ist. Indem das Ableitprofil, insbesondere der Unterfensterbankabschnitt, an die angrenzenden Flächen der Fensteranschlussöffnung auf Stoß anliegt, können die Stoßkanten, beispielsweise mit einer eine Dichtlage bildenden Folie, einfach abdichtend überbrückt werden. Es hat sich überraschenderweise herausgestellt, dass gewöhnliche Abdichtfolien über das keilförmige Ableitprofil und zumindest teilweise über das Aufnahmeelement gelegt werden können, um Stoßkanten im Bereich eines Gewerkelochs einfach und wirksam abzudichten. Insbesondere die keilförmige Geometrie begünstigt ein faltenfreies Verlegen der Abdichtbahn. Die Dichtlage kann beispielsweise durch eine Lage aus einem biegeelastischen Kunststoffmaterial, beispielsweise in Form einer EPDM-Folie, realisiert sein. Hierfür kann alternativ auf eine Gummibahn zurückgegriffen werden. Eine die Dichtlage bildenden Folie kann vorzugsweise eine EPDM-Bahn umfassen oder daraus bestehen; oder ein Butylband mit EPDM umfassen oder daraus bestehen. Alternativ oder zusätzlich kann eine Dichtlage zumindest abschnittsweise aus einem Dichtlagebildner in Form eines wasserdichten Anstrichs auf der wetterseitigen Oberfläche gebildet sein. Die Dichtlage hat insbesondere eine Dicke von wenigstens 250 µm oder wenigstens 400 µm und/oder nicht mehr als 2,5 mm, vorzugsweise nicht mehr als 1,5 mm. Gemäß einer besonders bevorzugten Ausführung kann die Dicke der Dichtlage im Bereich 500 µm ±50 µm liegen. Als Dichtlagebildner kann ein Material verwendet werden, dass zur Bildung einer wasserbeständigen Sperrschicht geeignet, insbesondere ausgelegt und eingerichtet ist, beispielsweise ein Bitumenanstrich, Kautschuk, Capaflex oder dergleichen. Eine Dichtlage umfasst vorzugsweise eine Schutzlage, insbesondere einer Schutzlage, welche feuchtigkeits- und/oder wasserdicht ist. Die Schutzlage kann aus EPDM, Bitumen, PE und/oder Gummi bestehen oder dieses umfassen. Insbesondere kann die Schutzlage aus einem Kunststoffvlies bestehen, insbesondere einem Polyestervlies, oder dieses umfassen. Die Schutzlage kann eine oder mehrere Membranbahnen umfassen oder aus diesen bestehen. In einer Ausgestaltung kann die Schutzlage mit Klebstoff beschichtet sein, wobei insbesondere die Dichtlage eine Klebstoffschicht des besagten Klebstoffs umfasst. Alternativ kann es in einer Ausgestaltung vorgesehen sein, dass die Dichtlage mindestens eine Abziehfolie zusätzlich zu der Schutzlage umfasst, wobei die Klebstoffschicht durch Entfernen der mindestens einen Abziehfolie freigelegt werden kann.

Bei einer Ausführungsform eines erfindungsgemäßen Unterfensterbankabschnitts weist das Ableitprofil einen bezüglich der Vertikalrichtung und der Querrichtung rechteckigen Querschnitt auf. Zusätzlich oder alternativ weist das Ableitprofil eine, insbesondere plane, Keiloberseite auf, die zum Tragen einer Laibung, insbesondere eines wärmedämmenden Laibungsblocks (Laibungsdichtung), ausgelegt und eingerichtet ist. Die Keiloberseite kann ein Gefälle in Richtung der Gebäudeaußenseite aufweisen. Vorzugsweise kann das Gefälle im Bereich von ≥2° bis ≤10° liegen. Insbesondere kann das Gefälle etwa 5° oder 6° betragen. Es kann bevorzugt sein, dass die Keiloberseite eine, insbesondere vollflächige, Dichtlage aufweist oder, insbesondere vollflächig, aus Dichtmaterial gebildet ist. Mithilfe eines auf diese Weise ausgestalteten Ableitprofils kann auch Nässe aus dem Bereich der Laibung fort vom Mauerwerk geführt werden, sodass Wasserschäden vermieden werden.

Bei einer anderen Ausführungsform eines erfindungsgemäßen Unterfensterbankabschnitts, die mit den vorigen kombinierbar ist, ist wetterseitig am Unterfensterbankabschnitt eine Dichtlage, insbesondere Dichtfolie oder wasserdichte Beschichtung, angeordnet, die dazu ausgelegt und eingerichtet ist, mindestens eine Stoßkante an dem Unterfensterbankabschnitt unterbrechungsfrei, insbesondere nahtfrei, zu überbrücken. Insbesondere überbrückt die Dichtlage zumindest teilweise eine obere Stoßkante zwischen der Keiloberseite und der Randfläche. Alternativ oder zusätzlich überbrückt die Dichtlage zumindest teilweise eine untere Stoßkante zwischen der Keilinnenseite und einer Unterfensterbankprofil-Oberseite. Weiter alternativ oder zusätzlich überbrückt die Dichtlage zumindest teilweise eine Kante der Fensteraufnahmeöffnung zwischen der Randfläche und der Unterfensterbankprofil-Oberseite. Vorzugsweise kann die Dichtlage, insbesondere im Bereich des gebäudeinnenseitigen Endes, zumindest teilweise eine hintere Stoßkante zwischen der Keilinnenseite und der Randfläche überbrücken.

Insbesondere kann bei einer Ausführungsform das Ableitprofil und/oder das Unterfensterbankprofil, insbesondere der gesamte Unterfensterbankabschnitt bis auf das Aufnahmeelement, aus einem Dichtmaterial gebildet sein, insbesondere daraus bestehen. Als Dichtmaterialien kommen insbesondere Dämmmaterialien, wie Wärmedämmmaterialien oder Perimeterdämmmaterialien, in Betracht. Das Wärmedämmmaterial kann beispielsweise ausgewählt sein aus der Gruppe bestehend aus Kork, EPS, XPS, Mineralwolle, insbesondere Steinwolle, Holzweichfasermaterial, Phenolharzschaum, Polyurethan-Hartschaum, Polyisocyanurat-Hartschaum, Polyethylenterephthalat-Hartschaum und PET-Recycling-Material. Insbesondere kommen geschlossenzellige Hartschäume als Wärmedämmmaterial in Betracht, insbesondere solche Hartschäume, die sortenrein bzw. recyclierbar sind. Vorzugsweise ist ein Dichtmaterial wasserbeständig und/oder druckbeständig. Beispielsweise kann das Dichtmaterial ein geschlossenporiges Schaumstoffmaterial umfassen oder daraus bestehen, wie expandiertes Polystyrol (EPS), beispielsweise in Form einer spritzgegossenen oder extrudierten Polystyrol-Hartschaumplatte. Alternativ kann das Dichtmaterial ein porenhaltiges, insbesondere geschlossenporiges, anorganisches Material umfassen oder daraus bestehen, wie Schaumglas, Blähglas, Glasschaum-Granulat, wobei das zumindest teilweise anorganische Dichtmaterial in Form einer Platte, beispielsweise als Schaumglasplatte, realisiert sein kann. Glasschaum-Granulat kann aus Altglas hergestellt sein. Gemäß einer weiteren Alternative kann das Dichtmaterial Backkork umfassen oder daraus bestehen.

Insbesondere kann vorgesehen sein, dass das Dichtmaterial dazu ausgelegt und eingerichtet ist, bei einer 10% Stauchung nach DIN EN 826 eine Druckspannung von wenigstens 150 kPA, insbesondere wenigstens 200 kPa, vorzugsweise wenigstens 300 kPa, zu ertragen.

Ferner kann gemäß einer Ausführungsform der Unterfensterbankabschnitt ein Auflager, wie eine Sohlbank, umfassen, das ausgelegt und eingerichtet ist zum Tragen eines Fensters. Das Unterfensterbankprofil kann insbesondere einstückig mit dem Auflager gebildet sein. Alternativ kann das Auflager mit dem Unterfensterbankprofil verbunden sein. Das Ableitprofil sowie das Aufnahmeelement enden gebäudeaußenseitig vor dem Auflager, wobei das gebäudeinnenseitige Ende des Ableitprofils bzw. des Aufnahmeelementes insbesondere in einem Abstand im Bereich von 1 mm bis 200 mm, insbesondere 5 mm bis 50 mm, in der Längsrichtung vor dem Auflager angeordnet ist. Die Erstreckung des Ableitprofils und des Aufnahmeelementes ist vorzugsweise korrespondierend zur Tiefe der Laibung in der Längsrichtung. Falls diese Ausführungsform mit der oben beschriebenen kombiniert wird, die eine Dichtlage umfasst, kann vorgesehen sein, dass sich die Dichtlage zumindest teilweise über die Oberseite des Auflagers erstreckt, die zum Tragen des Fensters vorgesehen ist. Insbesondere kann die Dichtlage dazu ausgelegt und eingerichtet sein, eine Stoßkante zwischen dem Auflager und der Randseite zu überbrücken und/oder eine untere Stoßkante zwischen dem Auflager und dem Ableitprofil bzw. dem Aufnahmeelement. Es kann bevorzugt sein, dass die Dichtlage mit einem Haftmittel, wie einem Klebestreifen, versehen ist, um die Dichtlage gebäudeinnenseitig oder gebäudeaußenseitig an dem Fenster, insbesondere einem unteren, horizontalen Fensterrahmenteil und/oder einem seitlichen, vertikalen Fensterrahmenteil, zu befestigen. Alternativ oder zusätzlich kann das Auflager ein Dichtmaterial umfassen, insbesondere daraus bestehen. Die Ausstattung des Unterfensterbankabschnitts mit einem Auflager kann, insbesondere in Kombination mit einer Dichtlage, eine besonders einfache und dennoch sicher abdichtende Montage erlauben.

Gemäß einer weiteren Ausführungsform weist das Unterfensterbankprofil an seiner Oberseite ein Gefälle in Richtung der Gebäudeaußenseite auf. Das Gefälle kann im Bereich von ≥2° bis ≤10° liegen. Vorzugsweise beträgt das Gefälle etwa 5° oder 6°. An der Oberseite des Unterfensterbankprofils kann eine Tropfkante vorgesehen sein, die dazu ausgelegt und eingerichtet ist, in einem eingebauten Zustand des Unterfensterbankabschnitts in Längsrichtung vor der Gebäudeaußenseite vorzustehen. Durch die Gefälleneigung der Oberseite des Unterfensterbankprofils wird Nässe zuverlässig vom Mauerwerk fort geleitet.

Gemäß einer bevorzugten Ausführungsform ist auf dem Unterfensterbankprofil ein Wasserführungsband angeordnet, das dazu ausgelegt und eingerichtet ist, Wasser auf dem Unterfensterbankprofil in Richtung von der Randfläche weg zu leiten. Vorzugsweise ist diese Ausführungsform mit der vorgenannten kombinierbar. Insbesondere ist das Wasserführungsband auf einer Dichtlage angeordnet. Vorzugsweise ist das Wasserführungsband oberhalb einer Dichtlage über dem Unterfensterbankprofil sowie gegebenenfalls einer Tropfkante angeordnet. Das Wasserführungsband kann seitlich an dem Ableitprofil, insbesondere dessen Keilinnenseite, anschließen. Mithilfe des Wasserführungsbands kann vermieden werden, dass Wasser von der Stirnseite des Unterfensterbankabschnitts an das Mauerwerk gelangt.

Gemäß einer weiteren Ausgestaltung der Erfindung ist eine Unterfensterbank vorgesehen, die einen rechten Unterfensterbankabschnitt und einen linken Unterfensterbankabschnitt umfasst. Am rechten Unterfensterbankabschnitt sind das Ableitprofil sowie das Aufnahmeelement stirnseitig rechts angeordnet. Am linken Unterfensterbankabschnitt sind das Arbeitsprofil sowie das Aufnahmeelement stirnseitig links angeordnet. Der rechte und/oder der linke Unterfensterbankabschnitt sind wie oben beschrieben ausgebildet. Das rechte und das linke Unterfensterbankprofil können bevorzugt miteinander verbunden sein. Insbesondere ist das rechte Unterfensterbankprofil einstückig mit dem linken Unterfensterbankprofil verbunden. Die Unterfensterbank kann somit ein einziges Unterfensterbankprofil umfassen, dass sowohl das rechte als auch das linke Unterfensterbankprofil realisiert. Vorzugsweise kann vorgesehen sein, dass die Unterfensterbank ein einziges Unterfensterbankprofil mit daran integral ausgebildeten rechten und linken Ableitprofil sowie rechten und linken Aufnahmeelement, sowie gegebenenfalls daran integral ausgebildeten Auflager, umfassen oder daraus bestehen. Alternativ können das der rechte Unterfensterbankabschnitt und der linke Unterfensterbankabschnitt mittels eines Unterfensterbank-Mittelabschnitts verbunden sein. Vorzugsweise sind die jeweilige Oberfläche des linken und des rechten Unterfensterbankabschnitt sowie das Unterfensterbank-Mittelabschnitts planparallel und/oder fluchtend zueinander. Vorzugsweise ist die Querbreite der Unterfensterbank angepasst an die Querbreite der Unterseite der Fensteranschlussöffnung. Eine solche Unterfensterbank erlaubt eine besonders einfache Montage.

Gemäß einer weiteren Ausgestaltung der Erfindung kann es vorgesehen sein, dass das Aufnahmeelement und die Abzugskante einstückig ausgebildet sind. Alternativ kann es vorgesehen sein, das Aufnahmeelement und die Abzugskante integral ausgebildet sind, wobei das Aufnahmeelement und die Abzugskante aus verschiedenen Materialen bestehen und zu einem integralen Bauteil stoffschlüssig, kraftschlüssig oder formschlüssig verbunden sind. Unabhängig von der mehrstückigen, einstückigen oder integralen Ausgestaltung des Aufnahmeelementes und der Abzugskante können diese vorzugsweise aus Materialen wie Blech, vorzugsweise Aluminiumblech, Zinkblech oder verzinktes Blech, Kupferblech, Kunststoff, vorzugsweise thermoplastischen Kunststoffen wie PVC, PP, PE, PET, ABS, PC, PEEK oder PMMA, oder aus Kombinationswerkstoffen der zuvor genannten Materialen bestehen.

Gemäß einer weiteren Ausgestaltung der Erfindung kann es vorgesehen sein, dass das Aufnahmeelement und das Unterfensterbankprofil und/oder das Ablaufprofil integral ausgebildet sind, insbesondere aus unterschiedlichen miteinander verbundenen Werkstoffen. Weiter kann es vorgesehen sein, dass das Aufnahmeelement, die Abzugskante und das Unterfensterbankprofil und/oder das Ablaufprofil integral ausgebildet sind, insbesondere aus unterschiedlichen miteinander verbundenen Werkstoffen. Durch die integrale Ausgestaltung des Unterfensterbankabschnittes bzw. der sich so ergebenden Unterfensterbank ist eine besonders einfache Montage des Bauelementes möglich, welche einen fehlerarmen Einbau auch durch weniger versierte Personen ermöglicht.

Die Erfindung betrifft darüber hinaus eine Fensterbank umfassend wenigstens einen Unterfensterbankabschnitt wie zuvor beschrieben sowie ein in das Aufnahmeelement eingeführtes Fensterbankelement. Das Fensterbankelement kann dabei insbesondere Stein, Steingut, Kunststein, Holz, Kunststoff oder Metall bestehen. Auch kann es vorgesehen sein, dass das Fensterbankelement aus einem Kompositmaterial.

Gemäß einer Ausgestaltung der Erfindung kann das Fensterbankelement im Wesentlichen zerstörungsfrei lösbar in das Aufnahmeelement eingebracht, insbesondere lösbar eingeklebt ist. Geeignete Klebstoff können dabei mineralisch Klebstoff, wie beispielsweise hydraulisch abbindende Klebstoffe auf Zementbasis, polymerbasierte Klebstoffe wie beispielsweise Arcylklebstoffe oder Silikonklebstoffe, oder Kompositklebstoffe auf Basis mineralischer Füllstoffe in einer Polymermatrix sein.

Die Erfindung betrifft darüber hinaus ein Kit-of-Parts, ausgelegt und eingerichtet zum Einbau zwischen einer rechten und einer linken Randfläche einer Fensteranschlussöffnung, wobei sich die Fensteranschlussöffnung in einer Längsrichtung (L) von einer Gebäudeaußenseite zu einer Gebäudeinnenseite erstreckt. Das Kit-of-parts umfasst mindestens ein flächiges Unterfensterbankprofil, wenigstens ein Ableitprofil, wenigstens ein Aufnahmeelement, wenigstens eine Abzugskante, sowie mindestens einen Dichtlagebildner oder eine Dichtlage.

Gemäß einer Ausgestaltung der Erfindung des erfindungsgemäßen Kit-of-Parts sind das flächige Unterfensterbankprofil und/oder das Ableitprofil und/oder das Aufnahmeelement und/oder die Abzugskante integral ausgebildet sind, vorzugsweise aus unterschiedlichen stoffschlüssig, kraftschlüssig und/oder form-schlüssig miteinander verbundenen Werkstoffen.

Gemäß einer weitern Ausgestaltung des erfindungsgemäßen Kit-of-Parts sind insbesondere das Aufnahmeelement und die Abzugskante einstückig ausgebildet. Gemäß einer weiteren Ausgestaltung der Erfindung sind in dem Kit-of-Parts das Ableitprofil und das Aufnahmeelement mit der daran einstückig ausgebildeten Abzugskante integral ausgebildet, wobei das Aufnahmeelement und die Abzugskante aus einem ersten Material gebildet sind und das Ableitprofil aus einem zweiten Material gebildet ist und wobei das Aufnahmeelement und das Ableitprofil stoffschlüssig miteinander verbunden, vorzugsweise miteinander verklebt sind.

Hinsichtlich der Ausgestaltung des Unterfensterbankprofils, des Ableitprofils, des Aufnahmeelementes, der Abzugskante sowie der Dichtlage können diese wie zuvor beschrieben ausgebildet sein und in einem erfindungsgemäßen Kits-of-Parts gemeinsam bereitgestellt werden.

Das Kit-of-Parts kann gemäß einer Ausgestaltung der Erfindung darüber hinaus ein Fensterbankelement umfassen.

Die Erfindung betrifft darüber hinaus ein Aufnahmeelement für eine Fensterbank, wobei dieses eine Abzugskante aufweist, welche dazu ausgelegt und eingerichtet ist, einen Anschlag für einen im Bereich einer linken oder rechten Randfläche einer Fensteranschlussöffnung aufzubringenden Ober- und/oder Unterputz auszubilden. Dabei kann es bevorzug vorgesehen sein, dass das Aufnahmeelement und die Abzugskante einstückig ausgebildet sind. Dabei kann es bevorzugt vorgesehen sein, dass diese aus Materialen wie Blech, vorzugsweise Aluminiumblech, Zinkblech oder verzinktes Blech, Kupferblech, Kunststoff, vorzugsweise thermoplastischen Kunststoffen wie PVC, PP, PE, PET, ABS, PC, PEEK oder PMMA, oder aus Kombinationswerkstoffen der zuvor genannten Materialen bestehen.

Die Erfindung betrifft darüber hinaus ein Wärmedämmverbundsystem für die Dämmung von Außenfassaden. Das Wärmedämmverbundsystem kann mindestens einen oben beschriebenen Unterfensterbankabschnitt enthalten. Alternativ kann das Wärmedämmverbundsystem wenigstens eine oben beschriebene Unterfensterbank enthalten. Weiter alternativ oder zusätzlich kann das Wärmedämmverbundsystem mindestens ein oben beschriebenes Kit-of-Parts enthalten. Vorzugsweise umfasst das Wärmedämmverbundsystem wenigstens eine Isolierung, wie eine Laibungsisolierung. Die Isolierung kann beispielsweise Kork, EPS, XPS, Mineralwolle, insbesondere Steinwolle, Holzweichfasermaterial, Phenolharzschaum, Polyurethan-Hartschaum, Polyisocyanurat-Hartschaum oder Polethylenenterephthalat (PET)-Hartschaum (bevorzugt recyclierbare PET-Hartschäume) bestehen oder wenigstens eines dieser Materialien umfassen.

Die Erfindung betrifft darüber hinaus die Verwendung eines Unterfensterbankabschnitts wie zuvor oben beschrieben, eines Kit-of-Parts wie zuvor oben beschrieben oder eines Aufnahmeelementes für ein Fensterbankelement für die Herstellung einer Fenster- oder Türöffnung an einem Gebäude oder Bauwerk.

Weitere Eigenschaften, Merkmale und Vorteile der Erfindung werden durch die folgende Beschreibung einer bevorzugten Ausführungsform der Erfindung anhand der beiliegenden Zeichnung deutlich, in denen zeigt:
Figur 1 zeigt eine schematische Darstellung einer Fensteranschlussöffnung mit einer exemplarischen Ausführungsform eines erfindungsgemäßen Unterfensterbankabschnitts;
Figur 2 zeigt eine schematische Darstellung einer exemplarischen Ausführungsform eines Kit-of-Parts aus einem flächigen Unterfensterbankprofil, einem Aufnahmeelement mit Abzugskante und einem Abtropfprofil, wie es in einem erfindungsgemäßen Unterfensterbankabschnitt vorgesehen seien kann;
Figur 3 eine schematische Darstellung einer Fensteranschlussöffnung mit einer exemplarischen Ausführungsform eines erfindungsgemäßen Unterfensterbankabschnitts mit einer Dichtlage;
Figur 4 zeigt die Ausgestaltung aus Figur 3 in Kombination mit einer Laibungsisolierung und einem auf die Laibungsisolierung aufgebrachten Putz; und
Figur 5 zeigt eine Detailansicht der Ausgestaltung nach Figur. 4.

Figur 1 zeigt eine schematische Darstellung einer Fensteranschlussöffnung 200 mit einer exemplarischen Ausführungsform eines erfindungsgemäßen Unterfensterbankabschnitts 1. Die Fensteranschlussöffnung 200 erstreckt sich über eine Länge L von einer Gebäudeaußenseite 201 zu einer Gebäudeinnenseite 203 und weist eine seitliche Randfläche 202 auf. In der gezeigten Darstellung ist lediglich eine, in diesem Fall die in der Gebäudeansicht von der Außenseite in Richtung Innenseite, rechte seitliche Randfläche 202 sichtbar. Es versteht sich jedoch, dass ein Gewerksloch wie die gezeigte Fensteranschlussöffnung 200 mindestens zwei seitliche Randflächen aufweist, wobei eine die rechte und die andere die linke Begrenzung des Gewerkslochs bildet. Des Weiteren weist die Fensteranschlussöffnung 200 eine Unterseite 204 auf. Der Unterfensterbankabschnitt 1 ist dazu eingerichtet und geeignet auf der Unterseite 204 der Fensteranschlussöffnung 200 angeordnet zu werden. Der Unterfensterbankanschnitt 1 erstreckt sich in einer Querrichtung Q zwischen der rechten Randfläche 202 und einer linken Randfläche der Fensteranschlussöffnung 200. Der Unterfensterbankabschnitt weist ein flächiges Unterfensterbankprofil 11 auf, das dazu ausgelegt und eingerichtet ist, die Unterseite 204 in Querrichtung Q und Längsrichtung L zumindest abschnittsweise zu überdecken. Darüber hinaus weist der Unterfensterbankabschnitt ein Aufnahmeelement 400 auf, welches dazu ausgelegt und eingerichtet ist, eine Fensterbank aufzunehmen. Das Aufnahmeelement 400 weist weiterhin eine Abzugskante 401 auf, welche dazu ausgelegt und eingerichtet ist, einen Anschlag für einen im Bereich der linken oder rechten Randfläche 202 der Fensteranschlussöffnung 200 aufzubringenden Ober- und/oder Unterputz auszubilden. Das Aufnahmeelement 400 weist einen der Gebäudeinnenseite 203 zugewandten ersten Seitenwandabschnitt 402 und einen der Gebäudeaußenseite zugewandten zweiten Seitenwandabschnitt 403 auf. Dabei kann es insbesondere vorgesehen sein, dass der zweite Seitenwandabschnitt 403 in Längsrichtung L im Wesentlichen parallel zur angrenzenden Randfläche 202 verläuft und der erste Seitenwandabschnitt 402 gegenüber dem zweiten Seitenwandabschnitt 403 in Richtung der angrenzenden Randfläche 202 inkliniert ist. In der gezeigten Ausgestaltung ist zwischen den Seitenwandabschnitten 402, 403 des Aufnahmeelementes 400 und der angrenzenden Randfläche 202 ein Ableitprofil 3 angeordnet. Das Ableitprofil 3 ist dabei bevorzugt kontaktschlüssig mit den Seitenwandabschnitten 402, 403 ausgebildet. Es kann insbesondere vorgesehen sein, dass das Ableitprofil 3 integral mit den Seitenwandabschnitten 402, 403 ausgebildet ist. Die kann beispielsweise dadurch erfolgen, dass das Ableitprofil 3 bei den Seitenwandabschnitten 402, 403 verklebt oder in anderer Weise im Wesentlichen nicht zerstörungsfrei ablösbar verbunden ist. Das Ableitprofil 3 weist im Vertikalschnitt eine keilförmige Form auf, wobei die Breitseite des Keils eine Keiloberseite 37 ausbildet. Das Ableitprofil 3 sowie das Unterfensterbankprofil 11 sind hier exemplarisch einstückig gebildet, beispielsweise aus einem Dichtmaterial, wie einem geschlossenporigen EPS.

der gezeigte Unterfensterbankabschnitt 1 weist darüber hinaus eine Tropfkante 15 auf, welche zum Beispiel durch einen abgekanteten Bereich des Aufnahmeelementes 400 gebildet sein. Das Unterfensterbankprofil 11 erstreckt sich flächig in Querrichtung Q und Längsrichtung L über der Unterseite 204 der Fensteranschlussöffnung 200 und liegt darauf auf. Die rechte Stirnseite des Unterfensterbankprofils liegt auf Stoß gegen die rechte Randfläche 202 der Fensteranschlussöffnung 200 an. Hier nicht dargestellt kann an der gebäudeinnenseitigen Rückseite des Unterfensterbankprofils 11 kann ein Auflager angeordnet sein, auf welches ein Fenster aufgesetzt werden kann. Das Auflager ist dazu ausgelegt und eingerichtet, das Gewicht des Fensters im Wesentlichen verformungsfrei zu tragen.

Die Oberseite des Unterfensterbankprofils 11 hat in der dargestellten Ausführungsform entlang seiner Erstreckung in Längsrichtung L ein konstantes und kontinuierliches Gefälle von etwa 5°, das in Richtung der Gebäudeaußenseite 201 abfällt, sodass Wasser in Längsrichtung L von der Gebäudeinnenseite 203 weggeführt wird. An der Vorderkante, d. h. am gebäudeaußenseitigen Ende, des Unterfensterbankprofils 11 ist eine Tropfkante 15 vorgesehen, die in Längsrichtung L von der Fensteranschlussöffnung 200 sowie dem Unterfensterbankprofil 11 hervorsteht, sodass Wasser entlang dem Unterfensterbankabschnitt 1 von der Fensteranschlussöffnung 200 entfernt wird.

Der Unterfensterbankabschnitts 11 weist zwischen dem Aufnahmeelement 400 bzw. den Seitenwandabschnitten 402, 403 des Aufnahmeelementes 400 das keilförmige Ableitprofil 3 auf. Eine Keilaußenseite 35 ist plan und liegt auf Stoß an der Randfläche 202 an. In Bezug auf Vertikalrichtung und Querrichtung Q hat das Ableitprofil 3 in der dargestellten Ausführungsform einen nahezu rechteckigen Querschnitt. Bezüglich Vertikalrichtung und Längsrichtung L ist der Ableitkeil 3 dreieckig geformt, mit einem im Wesentlichen rechten Winkel am gebäudeaußenseitigen Ende am Übergang zur Keilaußenseite 35. Gegenüber zur Keilaußenseite 35 hat das Ableitprofil 3 eine Keilinnenseite 30. Die Keilinnenseite 30 und die Keilaußenseite 35 spannen den spitzen Winkel auf.

Die Keiloberseite 37 hat in der dargestellten Ausführungsform entlang der Erstreckung des Ableitprofils 3 ein konstantes und kontinuierliches Gefälle, wie beispielsweise von etwa 5°, das in Richtung der Gebäudeaußenseite 201 abfällt, sodass Wasser in Längsrichtung L von der Gebäudeinnenseite 203 weggeführt wird. Die Randfläche 202 und die Keiloberseite 37 bilden eine obere Stoßkante. Am unteren Rand des Ableitprofils 3 ist in der dargestellten Ausführungsform keine untere Stoßkante vorhanden, weil das gezeigte Ableitprofil 3 einstückig mit dem Unterfensterbankprofil 11 gefertigt ist.

Figur 2 zeigt eine schematische Darstellung einer exemplarischen Ausführungsform eines Kit-of-Parts aus einem flächigen Unterfensterbankprofil 11, einem Aufnahmeelement 400 mit Abzugskante 401 und einem Abtropfprofil 3, wie es in einem erfindungsgemäßen Unterfensterbankabschnitt vorgesehen seien kann. Das flächige Unterfensterbankprofil 11 ist dazu ausgelegt und eingerichtet, die Unterseite eines Gewerkelochs in Querrichtung Q und Längsrichtung L zumindest abschnittsweise zu überdecken. Das Aufnahmeelement 400 ist dazu ausgelegt und eingerichtet, eine Fensterbank aufzunehmen. Dabei liegt die Fensterbank mit ihrer Unterseite auf der Oberseite 404 des Aufnahmeelementes 400 auf und schließt seitlich mit dem Seitenwandabschnitt 403 ab. Dabei kann es vorgesehen sein, dass zwischen der Fensterbank und dem Seitenwandabschnitt 403 ein Spalt verbleibt, welcher durch ein Verschlussmittel, wie beispielsweise einem Klebstoff auf Acryl- oder Silikonbasis, und/oder durch einen zusätzlichen elastischen Dichtstreifen, verschlossen wird. Das Aufnahmeelement 400 weist weiterhin eine Abzugskante 401 auf, welche dazu ausgelegt und eingerichtet ist, einen Anschlag für einen im Bereich einer linken oder rechten Randfläche einer Fensteranschlussöffnung 200 aufzubringenden Ober- und/oder Unterputz auszubilden. Das Aufnahmeelement 400 weist einen der Gebäudeinnenseite zugewandten ersten Seitenwandabschnitt 402 und einen der Gebäudeaußenseite zugewandten zweiten Seitenwandabschnitt 403 auf. Dabei kann es insbesondere vorgesehen sein, dass der zweite Seitenwandabschnitt 403 derart ausgestaltete ist, dass dieser im eingebauten Zustand in Längsrichtung L im Wesentlichen parallel zu einer angrenzenden Randfläche verläuft und der erste Seitenwandabschnitt 402 gegenüber dem zweiten Seitenwandabschnitt 403 in Richtung der angrenzenden Randfläche inkliniert ist. Angrenzend an die Seitenwandabschnitte 402, 403 des Aufnahmeelementes 400 ist das Ableitprofil 3 angeordnet. Das Ableitprofil 3 ist dabei bevorzugt kontaktschlüssig mit den Seitenwandabschnitten 402, 403 ausgebildet. Es kann insbesondere vorgesehen sein, dass das Ableitprofil 3 integral mit den Seitenwandabschnitten 402, 403 ausgebildet ist. Die kann beispielsweise dadurch erfolgen, dass das Ableitprofil 3 bei den Seitenwandabschnitten 402, 403 verklebt oder in anderer Weise im Wesentlichen nicht zerstörungsfrei ablösbar verbunden ist. Das Ableitprofil 3 weist im Vertikalschnitt eine keilförmige Form auf, wobei die Breitseite des Keils eine Keiloberseite 37 ausbildet. Das Ableitprofil 3 sowie das Unterfensterbankprofil 11 sind hier exemplarisch einstückig gebildet, beispielsweise aus einem Dichtmaterial, wie einem geschlossenporigen EPS. Das Ableitprofil 3 und/oder das Unterfensterbankprofil 11 können alternativ aus Kork, XPS, Mineralwolle, insbesondere Steinwolle, Holzweichfasermaterial, Phenolharzschaum, Polyurethan-Hartschaum, Polyisocyanurat-Hartschaum oder Polethylenterephthalat(PET)-Hartschaum (bevorzugt recyclierbare PET-Hartschäume) bestehen oder wenigstens eines dieser Materialien umfassen.

Das Aufnahmeelement 400 und die Abzugskante 401 können, wie in der gezeigten Ausgestaltung, einstückig ausgebildet sein. Alternativ kann es vorgesehen sein, das Aufnahmeelement 400 und die Abzugskante 401 integral ausgebildet sind, wobei das Aufnahmeelement 400 und die Abzugskante 401 aus verschiedenen Materialen bestehen und zu einem integralen Bauteil stoffschlüssig, kraftschlüssig oder formschlüssig verbunden sind. Unabhängig von der mehrstückigen, einstückigen oder integralen Ausgestaltung des Aufnahmeelementes 400 und der Abzugskante 401 können diese vorzugsweise aus Materialen wie Blech, vorzugsweise Aluminiumblech, Zinkblech oder verzinktes Blech, Kupferblech, Kunststoff, vorzugsweise thermoplastischen Kunststoffen wie PVC, PP, PE, PET, ABS, PC, PEEK oder PMMA, oder aus Kombinationswerkstoffen der zuvor genannten Materialen bestehen. Das Unterfensterbankprofil 11 und das Ableitprofil 3 können ebenfalls einstückig oder integral ausgebildet sein, beispielsweise aus einem Dichtmaterial, wie einem geschlossenporigen EPS.

Figur 3 eine schematische Darstellung einer Fensteranschlussöffnung mit einer exemplarischen Ausführungsform eines erfindungsgemäßen Unterfensterbankabschnitts 11 mit einer Dichtlage 5. Dabei erstreckt sich die Dichtlage 5 zumindest teilweise über die Oberseite 404 der Aufnahmeelementes 400 sowie über gebäudeinnenseitig angeordnete Seitenwandfläche (402, nicht gezeigt) des Aufnahmeelementes 400, den an die gebäudeinnenseitig angeordnete Seitenwandfläche (403, nicht gezeigt) angrenzenden Bereich der Keiloberseite 37, sowie die Randfläche 202 der Fensteranschlussöffnung. Vorzugsweise erstreckt sich die Dichtlage 5 dabei in Längsrichtung im Wesentlichen von der Gebäudeinnenseite bis zur Gebäudeaußenseite. In der gezeigten Ausgestaltung kann es vorgesehen sein, dass ein Teilbereich der Oberseite 404 des Aufnahmeelementes 400 nicht von der Dichtlage bedeckt wird, insbesondere der im Bereich der gebäudeaußenseitigen Seitenwandfläche 403 liegende Bereich der Oberseite 404 der Aufnahmeeinrichtung 400. Sofern sich das Aufnahmeelement 400 in Querrichtung nicht von einer Randfläche des Gewerkelochs bis zur gegenüberliegenden Randfläche erstreckt ist es vorgesehen, dass sich die Dichtlage 5 in den nicht durch das Aufnahmeelement 400 überdeckten Bereichs erstreckt. Durch die zumindest teilweise Überdeckung des Aufnahmeelementes durch die Dichtlage ist sichergestellt, dass kein Wasser ungewollt in den Bereich zwischen dem Unterfensterbankprofil 11 und dem Aufnahmeelement 400 eindringt.

Figur 4 zeigt die Ausgestaltung aus Figur 3 in Kombination mit einer Laibungsisolierung 102 und einem auf die Laibungsisolierung 102 aufgebrachten Putz 500. Die Laibungsisolierung 102 kann beispielsweise Kork, EPS, XPS, Mineralwolle, insbesondere Steinwolle, Holzweichfasermaterial, Phenolharzschaum, Polyurethan-Hartschaum, Polyisocyanurat-Hartschaum oder Polethylenterephthalat(PET)-Hartschaum (bevorzugt recyclierbare PET-Hartschäume) bestehen oder wenigstens eines dieser Materialien umfassen. Die Laibungsisolierung 102 kann in Vertikalrichtung auf die Keiloberseite 37 des Ableitprofils 3 aufgesetzt werden, sodass das Ableitprofil 3 die Laibungsisolierung 102 statisch trägt. Wetterseitig kann die Laibungsisolierung 102 vollflächig verputzt sein. Dazu kann ein Putz 500 aufgetragen sein, welcher mit der Abzugskante 401 des Aufnahmeelementes 400 abschließt. Während des Auftrages des Putzes 500 kann die Abzugskante als Maß und Anschlag für den Putzauftrag dienen. Dabei kann der Putz 500 auch mehrschichtig aufgetragen werden und aus einem Unterputz und einem Oberputz bestehen.

Figur 5 zeigt eine Detailansicht der Ausgestaltung nach Figur. 4. Die Laibungsisolierung 102 liegt in Vertikalrichtung auf der Keiloberseite 37 des Ableitprofils 3 auf, wodurch das Ableitprofil 3 die Laibungsisolierung 102 statisch trägt. Wetterseitig ist die Laibungsisolierung 102 vollflächig verputzt sein. Der Putz 500 besteht dabei aus einem Unterputz 501 und einem Oberputz 502. Der Putz 500 schließt im Wesentlichen mit der Abzugskante 401 des Aufnahmeelementes 400 ab. Dabei kann vorgesehen sein, dass die Abzugskante eine Fase 405 aufweist.

Die in der voranstehenden Beschreibung und den Ansprüchen offenbarten Merkmale der Erfindung können sowohl einzeln als auch in jeder beliebigen Kombination für die Verwirklichung der Erfindung in ihren verschiedenen Ausführungsformen wesentlich sein.

### Bezugszeichenliste

- 1 Unterfensterbankabschnitt
- 3 Ableitprofil
- 5 Dichtfolie
- 11 Unterfensterbankprofil
- 15 Tropfkante
- 30 Keilinnenseite
- 35 Keilaußenseite
- 37 Keiloberseite
- 102 Laibungsisolierung
- 200 Fensteranschlussöffnung
- 201 Gebäudeaußenseite
- 202 Randfläche
- 203 Gebäudeinnenseite
- 400 Aufnahmeelement
- 401 Abzugskante
- 402 erster Seitenwandabschnitt
- 403 zweiter Seitenwandabschnitt
- 404 Bodenfläche Aufnahmeelement
- 405 Fase
- 500 Putz
- 501 Unterputz
- 502 Oberputz
- L Längsrichtung
- Q Querrichtung

## Patentansprüche

1. Unterfensterbankabschnitt (1) zum Positionieren auf einer Unterseite (204) einer Fensteranschlussöffnung (200) in einer Querrichtung (Q) zwischen einer rechten (202) und einer linken Randfläche der Fensteranschlussöffnung (200), wobei sich die Fensteranschlussöffnung (200) in einer Längsrichtung (L) von einer Gebäudeaußenseite (201) zu einer Gebäudeinnenseite (203) erstreckt, umfassend:
ein flächiges Unterfensterbankprofil (11), das dazu ausgelegt und eingerichtet ist, die Unterseite (204) in Querrichtung (Q) und Längsrichtung (L) zumindest abschnittsweise zu überdecken; und
ein Aufnahmeelement (400), welches dazu ausgelegt und eingerichtet ist, eine Fensterbank aufzunehmen,
**dadurch gekennzeichnet, dass** das Aufnahmeelement (400) eine Abzugskante (401) aufweist, welche dazu ausgelegt und eingerichtet ist, einen Anschlag für einen im Bereich der linken oder rechten Randfläche der Fensteranschlussöffnung (200) aufzubringenden Ober- und/oder Unterputz (500) auszubilden.

2. Unterfensterbankabschnitt (1) nach Anspruch 1, **dadurch gekennzeichnet, dass** das Aufnahmeelement (400) einen der Gebäudeinnenseite (203) zugewandten ersten Seitenwandabschnitt (402) und einen der Gebäudeaußenseite zugewandten zweiten Seitenwandabschnitt (403) aufweist, wobei der zweite Seitenwandabschnitt (403) in Längsrichtung (L) im Wesentlichen parallel zur angrenzenden Randfläche (202) verläuft und der erste Seitenwandabschnitt (402) gegenüber dem zweiten Seitenwandabschnitt (403) in Richtung der angrenzenden Randfläche (202) inkliniert ist.

3. Unterfensterbankabschnitt (1) nach Anspruch 1 oder 2, **dadurch gekennzeichnet, dass** die Abzugskante (401) in Längsrichtung (L) über die Gesamttiefe des Aufnahmeelementes (400) zwischen Gebäudeinnenseite (203) und Gebäudeaußenseite (201) im Wesentlichen parallel zur der angrenzenden Randfläche (202) verläuft.

4. Unterfensterbankabschnitt (1) nach einem der vorstehenden Ansprüche, **dadurch gekennzeichnet, dass** zwischen den Seitenwandabschnitten (402, 403) des Aufnahmeelementes (400) und der angrenzenden Randfläche ein Ableitprofil (3), vorzugsweise kontaktschlüssig, angeordnet ist.

5. Unterfensterbankabschnitt (1) nach Anspruch 4, **dadurch gekennzeichnet, dass** das Ableitprofil (3) einen bezüglich der Vertikalrichtung (V) und der Querrichtung (Q) rechteckigen Querschnitt aufweist und/oder dass das Ableitprofil (3) zumindest im Bereich der zweiten Seitenwandfläche (403) des Aufnahmeelementes (400) eine, insbesondere plane, Keiloberseite (37) aufweist, die zum Tragen einer Laibung, insbesondere eines wärmedämmenden Laibungsblocks, ausgelegt und eingerichtet ist.

6. Unterfensterbankabschnitt (1) nach einem der vorstehenden Ansprüche, **gekennzeichnet durch** eine wetterseitig am Unterfensterbankabschnitt (1) angeordnete Dichtlage, insbesondere Dichtfolie (5) oder wasserdichte Beschichtung, die dazu ausgelegt und eingerichtet ist, mindestens eine Stoßkante an dem Unterfensterbankabschnitt (1) unterbrechungsfrei, insbesondere nahtfrei, zu überbrücken, insbesondere eine Stoßkante zwischen dem Seitenwandabschnitt (402) und der Randfläche (203).

7. Unterfensterbankabschnitt (1) nach einem der vorstehenden Ansprüche, **dadurch gekennzeichnet, dass** das Ableitprofil (3) und/oder das Unterfensterbankprofil (11) aus einem Dichtmaterial gebildet ist, insbesondere daraus besteht.

8. Unterfensterbankabschnitt (1) nach einem der vorstehenden Ansprüche, **dadurch gekennzeichnet, dass** das Aufnahmeelement (400) und die Abzugskante (401) einstückig ausgebildet sind.

9. Unterfensterbankabschnitt (1) nach einem der vorstehenden Ansprüche, **dadurch gekennzeichnet, dass** das Unterfensterbankprofil (11) ein Gefälle (αₙ), insbesondere in einem Bereich von ≥ 1° bis ≤ 10°, wie beispielsweise 5°oder 6°, in Richtung der Gebäudeaußenseite (201) aufweist.

10. Unterfensterbankabschnitt (1) nach einem der vorstehenden Ansprüche, **dadurch gekennzeichnet, dass** das Aufnahmeelement (400) und das Unterfensterbankprofil (11) und/oder das Ablaufprofil (3) integral ausgebildet sind, optional aus unterschiedlichen miteinander verbundenen Werkstoffen.

11. Fensterbank umfassend wenigstens einen Unterfensterbankabschnitt (1) nach einem der verstehenden Ansprüche sowie ein in das Aufnahmeelement (400) eingeführtes Fensterbankelement.

12. Fensterbank nach Anspruch 11, wobei das Fensterbankelement im Wesentlichen zerstörungsfrei lösbar in das Aufnahmeelement (400) eingebracht, insbesondere lösbar eingeklebt ist.

13. Kit-of-Parts, ausgelegt und eingerichtet zum Einbau zwischen einer rechten und einer linken Randfläche (202) einer Fensteranschlussöffnung (200), wobei sich die Fensteranschlussöffnung (200) in einer Längsrichtung (L) von einer Gebäudeaußenseite (201) zu einer Gebäudeinnenseite (203) erstreckt, **gekennzeichnet durch** mindestens ein flächiges Unterfensterbankprofil (11), wenigstens ein Ableitprofil (3), wenigstens ein Aufnahmeelement (400), wenigstens eine Abzugskante (401), sowie optional mindestens (i) einen Dichtlagebildner oder eine Dichtlage (5).

14. Kit-of-Parts nach Anspruch 13 wobei das flächige Unterfensterbankprofil (11) und/oder das Ableitprofil (3) und/oder das Aufnahmeelement (400) und/oder die Abzugskante (401) integral ausgebildet sind, vorzugsweise aus unterschiedlichen stoffschlüssig, kraftschlüssig und/oder formschlüssig miteinander verbundenen Werkstoffen.

15. Aufnahmeelement (400) für eine Fensterbank, **dadurch gekennzeichnet, dass** diese eine Abzugskante (401) aufweist, welche dazu ausgelegt und eingerichtet ist, einen Anschlag für einen im Bereich einer linken oder rechten Randfläche einer Fensteranschlussöffnung (200) aufzubringenden Ober- und/oder Unterputz auszubilden.

16. Wärmedämmverbundsystem (100) für die Dämmung von Außenfassaden, enthaltend mindestens einen Unterfensterbankabschnitt (1) nach einem der Ansprüche 1 bis 10, und/oder eine Fensterbank nach Anspruch 11 oder 12, und/oder ein Kit-of-Parts nach einem der Ansprüche 13 oder 14 und/oder ein Aufnahmeelement (400) nach Anspruch 15.

17. Verwendung eines Unterfensterbankabschnitts (1) nach einem der Ansprüche 1 bis 10, einer Fensterbank nach Anspruch 11 oder 12, eines Kit-of-Parts nach einem der Ansprüche 13 oder 14 oder eines Aufnahmeelements (400) nach Anspruch 15 für die Herstellung einer Fenster- oder Türöffnung an einem Gebäude, insbesondere beim Holzrahmenbau oder Massivholzbau.
